# FASCICULE DE BREVET EUROPEEN

(11) **EP 1 117 183 B1**
(45) Date de publication et mention de la délivrance du brevet: **08.03.2006**
(21) Numéro de dépôt: 00403512.7
(22) Date de dépôt: 14.12.2000
(51) Int. Cl.: H04B 1/38, H01Q 3/02, H01P 1/06

(54) **Installation de transmission radioélectrique pourvue d'une partie tournante et d'une partie fixe à antenne s'etendant sur deux cercles**
Vorrichtung zur radioelektrischen Übertragung mit einem drehenden und einem festen Teil und mit einer sich auf zwei Kreisen erstreckenden Antenne
Radioelectric transmission system with a rotating and a fixed part equipped with an antenna extending along two circles

(30) Priorité: 16.12.1999 FR 9915878
(43) Date de publication de la demande: 18.07.2001
(73) Titulaire: HISPANO SUIZA, 92700 Colombes (FR)
(72) Inventeur: Gasnier, Philippe Jacques René, 92000 Nanterre (FR)
(74) Mandataire: Nguyen, Dominique

(56) Documents cités:
- DE-A- 19 610 628
- DE-B- 1 138 437
- GB-A- 2 328 086
- US-A- 3 013 225
- US-A- 4 730 224

## Description

L'invention décrite ici se rapporte à une installation de transmission radioélectrique, comprenant une partie fixe et une partie tournante, et remarquable par la forme d'une antenne de la partie fixe, qui est disposée en deux cercles concentriques. Une telle installation est connue d'après le document US 4730224.

Une telle installation pourra trouver utilité dans certains appareils de télémétrie, où un appareil de mesure, ou plus, est monté tournant autour d'une base fixe. L'appareil de mesure est muni d'un modulateur lui-même pourvu d'une antenne tournante dirigée vers une antenne fixée à la base et reliée à un démodulateur qui recueille les signaux de l'appareil de mesure. L'antenne tournante est dirigée vers l'axe de rotation de la partie tournante et une forme connue de l'antenne fixe est un T replié, c'est-à-dire composé d'une paire de branches courbes s'étendant chacune sur près d'une demi-circonférence à partir de leur jonction, jusqu'à des extrémités situées face à face et séparées par un petit espace angulaire.

Mais cet espace est source de perturbations du signal transmis quand l'antenne tournante passe devant lui, ce qui a poussé les inventeurs à améliorer ce genre d'installations radio-électriques et à concevoir l'antenne fixe exposée ici.

L'installation qui est proposée ici est originale en ce qu'elle comprend une antenne fixe en forme de ce qu'on pourrait appeler un double T replié, composé de deux paires de branches courbes et disposées sur des cercles respectifs concentriques ; les branches de chacune des paires s'étendent encore presque sur une demi-circonférence, mais les espaces compris entre les extrémités libres de chacune des paires sont décalés, c'est-à-dire qu'ils ont des extensions angulaires, établies à partir de l'axe de rotation, qui sont dépourvues de recouvrement.

La figure permettra d'expliquer plus facilement, au moyen du commentaire détaillé d'une réalisation de l'invention, son fonctionnement et ses avantages.

L'appareil de transmission radio-électrique peut comprendre une partie tournante 1 de forme annulaire, disposée autour d'une base 2 fixe et tournant autour d'un axe X par des moyens non représentés. La partie mobile 1 comprend quelques appareils de mesure 3 (leur nombre n'est pas critique, et il peut n'y en avoir qu'un) dont chacun est relié à un modulateur 4 respectif de signal, pourvu d'une antenne 5 dirigée vers l'axe X. Chacun des modulateurs 4 émet par son antenne 5 un signal d'une fréquence différente vers une même antenne fixe 6 de type filiforme posée sur la base 2. L'antenne fixe 6 est reliée à un démodulateur 7, lui-même relié à un appareil d'exploitation 8 appropié à l'application, apte à séparer, traiter et interpréter les signaux provenant des divers appareils de mesure 3.

L'antenne fixe 6 est composée de quatre branches : deux d'entre elles 9 et 10 s'étendent chacune sur près d'une demi-circonférence depuis une extrémité de jonction 11 commune, où elles sont reliées à un conducteur 12 menant au démodulateur 7, jusqu'à un espace 13 de faible extension angulaire qui s'étend entre leurs extrémités distales ; les deux autres branches 14 et 15 s'étendent aussi sur près d'une demi-circonférence depuis une jonction 16 reliée par un autre conducteur 17 au démodulateur 7 jusqu'à un autre espace 18 entre leurs extrémités libres. Les paires de branches 9, 10 et 14, 15 dont on vient de parler sont en fait placées sur des cercles concentriques, dont le centre passe par l'axe X de rotation de la partie tournante 1.

Comme les espaces 13 et 18 occupent des extensions angulaires sans recouvrement, les signaux émis par les antennes tournantes 5 atteignent toujours au moins une des branches 9, 10 et 14, 15 de l'antenne fixe 6 : un signal inaltéré arrive donc au démodulateur 7 par au moins l'un des conducteurs 12 et 17, ce qui offre une réception de bonne qualité pour toutes les positions angulaires de la partie tournante 1, contrairement à ce qu'on observait dans l'art antérieur.

## Revendications

1. Installation de transmission radioélectrique, comprenant une partie fixe (2) et une partie (1) tournant autour d'un axe (X) et devant la partie fixe, la partie fixe (2) comprenant une antenne fixe (6) et la partie tournante une antenne tournante (5) dirigée vers l'antenne fixe, **caractérisée en ce que** l'antenne fixe comprend deux paires de branches courbes (9, 10, 14, 15) reliées à un même appareil d'exploitation, les paires de branches courbes s'étendant sur des cercles respectifs et concentriques, sauf sur des espaces (13, 18) compris entre des extrémités libres des branches de chacune des paires, les espaces ayant des extensions angulaires dépourvues de recouvrement à partir de l'axe.

## Claims

1. Radio transmission installation, comprising a fixed part (2) and a part (1) rotatable about an axis (X) and in front of the fixed part, the fixed part (2) comprising a fixed antenna (6) and the rotatable part a rotatable antenna (5) directed towards the fixed antenna, **characterized in that** the fixed antenna comprises two pairs of curved branches (9, 10, 14, 15) connected to the same transmission apparatus, the pairs of curved branches following respective concentric circles, except for gaps (13, 18) between open ends of the branches of each of the pairs, the gaps having no overlap in their angular extensions around the axis.

## Patentansprüche

1. Einrichtung zur radioelektrischen Übertragung, umfassend: einen feststehenden Teil (2) und einen Teil (1), welcher um eine Achse (X), und gegenüber dem feststehenden Teil (2) drehbar ist, wobei der feststehende Teil (2) eine feststehende Antenne (6) umfasst und der drehbare Teil ein drehbare Antenne (5) umfasst, welche auf die feststehenden Antenne zu gerichtet ist, **dadurch gekennzeichnet, dass** die feststehende Antenne zwei Paare gekrümmter Zweige (9, 10, 14, 15) umfasst, welche mit einer gemeinsamen Auswerte-Vorrichtung verbunden sind, wobei die Paare gekrümmter Zweige sich auf jeweiligen konzentrischen Kreisen erstrecken, mit Ausnahme von Zwischenräumen (13, 18), welche zwischen freien Enden der Zweige jedes der Paare vorgesehen sind, wobei die Zwischenräume anguläre Erstreckungen aufweisen, welche frei von Überdeckung sind, ausgehend von der Achse.
